# EUROPÄISCHE PATENTSCHRIFT

(11) **EP 0 609 300 B1**
(45) Veröffentlichungstag und Bekanntmachung des Hinweises auf die Patenterteilung: **11.09.1996**
(21) Anmeldenummer: 92921545.7
(22) Anmeldetag: 20.10.1992
(51) Int. Cl.: H04H 1/00

(54) **VERFAHREN ZUM ÜBERTRAGEN ODER SPEICHERN EINES AUS EINER FOLGE VON INFORMATIONSBLÖCKEN BESTEHENDEN DIGITALISIERTEN, ENCODIERTEN TONSIGNALS ÜBER STÖRBEHAFTETE KANÄLE**
PROCESS FOR TRANSMITTING OR STORING OVER DISTURBED CHANNELS A DIGITALIZED, ENCODED AUDIO SIGNAL COMPOSED OF A SERIES OF INFORMATION BLOCKS
PROCEDE DE TRANSMISSION OU DE MEMORISATION D'UN SIGNAL AUDIO CODE NUMERISE COMPOSE D'UNE SEQUENCE DE BLOCS D'INFORMATIONS, PAR DES CANAUX BROUILLES

(30) Priorität: 24.10.1991 DE 4135070
(43) Veröffentlichungstag der Anmeldung: 10.08.1994
(73) Patentinhaber: Institut für Rundfunktechnik GmbH, D-80939 München (DE)
(72) Erfinder: WIESE, Detlef, D-85399 Hallbergmoos (DE)
(74) Vertreter: Konle, Tilmar, Dipl.-Ing.
(86) Internationale Anmeldenummer: EP9202401
(87) Internationale Veröffentlichungsnummer: WO9308656

(56) Entgegenhaltungen:
- EP-A- 0 139 803
- WO-A-90/06647
- DE-A- 3 805 169
- IEE PROCEEDINGS-I Bd. 138, Nr. 1, Februar 1991, STEVENAGE G.B. Seiten 43 - 49 , XP208142 WONG W.C. ET AL. 'ESTIMATION OF UNRELIABLE PACKETS IN SUBBAND CODING OF SPEECH'

## Beschreibung

Die Erfindung bezieht sich auf ein Verfahren gemäß dem Oberbegriff des Patentanspruchs 1. Ein derartiges Verfahren ist aus der internationalen Veröffentlichungsschrift WO, A, 92 179 48 veröffentlicht am 15.10.1992, bekannt.

Zum Übertragen digital codierter Tonsignale über Rundfunkkanäle oder andere störbehaftete Kanäle wird ein relativ hoher Bit-Fehlerschutz sendeseitig angestrebt, um auch einen Empfang unter schlechten Übertragungsbedingungen, beispielsweise durch Abschattungen bei mobilem Empfang, zu gewährleisten. Dies erfordert eine entsprechend hohe Redundanz der zu übertragenden Binärstellen des digital codierten Signals, was mit hohen Datenraten verbunden ist. Zur Verringerung der Datenrate werden meist vor der Kanalcodierung bitsparende Quellencodierungen eingesetzt, welche auf einer Redundanz- und Irrelevanz-Verringerung beruhen. Bei solchen bitsparenden Quellcodierungen wird das digital abgetastete Tonsignal unter Verwendung einer Filterbank in Teilband-Abtastwerte und/oder unter Verwendung einer Transformation in den Frequenzbereich in spektrale Abtastwerte umgesetzt. Zusätzlich zu den Abtastwerten werden Zusatz- und Steuerinformationen, wie beispielsweise Skalenfaktoren, Skalenfaktor-Selektierungsinformationen und Bitzuweisungs-Informationen übertragen, d.h., es müssen aufeinanderfolgende Informationseinheiten unterschiedlichen Inhaltes übertragen werden, wobei eine Folge solcher Informationseinheiten zu einem Informationsblock (auch "Infomlationsrahmen" genannt) zusammengefaßt ist. Bit-Fehler einzelnen Binärstellen innerhalb eines Informationsblockes erzeugen eine unterschiedlich subjektive Störwirkung beim Hörer. So kann beispielsweise die Störung einer Bit-Zuweisung im Rundfunkkanal kurzzeitig zu einem völligen Ausfall auf der Wiedergabeseite und damit zu einer Stummschaltung des Tonsignals von einer bestimmten Dauer führen. Diese Steuerinformationen müssen deshalb erheblich stärker geschützt werden als die encodierten Abtastwerte. Für den Fehlerschutz der encodierten Abtastwerte gilt, daß ein Bitfehler einer geringwertigen Binärstelle des encodierten Abtastwertes vom Hörer nur schwer und manchmal sogar überhaupt nicht wahrgenommen werden kann.

Aus der DE 38 05 169 C2 ist es bekannt, einen variablen Bitfehlerschutz vorzusehen, welcher an die variierende Bedeutung der einzelnen Binärstellen jedes Informationsblockes angepaßt wird. Im Falle von zunehmend schlechter werdenden Übertragungsbedingungen sind zunächst die weniger wichtigen Binärstellen des Informationsblockes gestört, da diese Binärstellen einen geringeren Fehlerschutz erhalten als die höherwertigen Binärstellen. Mit zunehmend schlechter werdenden Übertragungsbedingungen werden immer wichtigere Binärstellen gestört, wobei die subjektive Störwirkung mit "wahrnehmbar", "leicht störend" bis hin zu "unangenehm störend" beschrieben werden kann. Dabei wird davon ausgegangen, daß nur eine Fehlerkorrektur der empfangenen, encodierten Tonsignaldaten möglich ist, nicht dagegen eine Fehlerverschleierung, so daß relativ große subjektive Störwirkungen auftreten können.

Aus der internationalen Veröffentlichungsschrift WO, A, 92 179 48 vom 15.10.1992 ist es bekannt, gestörte Teilbänder oder Spektralwerte gezielt zu verschleiern und dadurch die subjektive Störwirkung herabzusetzen.

Die Aufgabe der Erfindung besteht darin, bei einem Verfahren der eingangs erwähnten Art eine Kanalcodierung anzugeben, welche hinsichtlich minimaler subjektiver Störwirkung, minimaler Datenrate und maximalem Fehlerschutz optimiert ist.

Diese Aufgabe wird erfindungsgemäß durch die kennzeichnenden Merkmale des Patentanspruchs 1 gelöst.

Vorteilhafte Weiterbildungen des erfindungsgemäßen Verfahrens ergeben sich aus den Unteransprüchen.

Die Erfindung beruht auf der Überlegung, die unterschiedliche Bedeutung der Informationseinheiten innerhalb jedes Informationsblockes derart für einen kontinuierlich abgestuften, variablen Fehlerschutz auszunutzen, daß sich bei Übertragungsstörungen bestimmte Störmuster ergeben, die sich durch geeignete Techniken gut verschleiern lassen. Durch die Zulassung dieser Fehlermuster kann die Datenrate für die Übertragung reduziert werden, da weniger Daten als beim Stand der Technik für einen ausreichenden Fehlerschutz benötigt werden.

Die Erfindung wird anhand der Zeichnungen näher erläutert. Es zeigt:
- Fig. 1: eine schematische Darstellung eines bei dem erfindungsgemäßen Verfahren benutzten Informationsblockes, welcher aus einer Folge von neun Informationseinheiten mit unterschiedlichem Fehlerschutz besteht;
- Fig. 2: eine schematische Darstellung ähnlich wie in Fig. 1 für ein alternatives Ausführungsbeispiels, und
- Fig. 3: eine schematische Darstellung der beiden Kanäle eines nach dem erfindungsgemäßen Verfahren gemäß Fig. 2 kanalcodierten, stereophonen Tonsignals nach erfolgter Kanaldecodierung.

Im Folgenden wird angenommen, daß als Quellcodierungsverfahren ein Teilbandverfahren benutzt wird, bei dem das Frequenzband des digitalisierten Tonsignals in eine Vielzahl von Teilbändern aufgespalten wird. Jedes Teilband wird einer von sechs Teilbandgruppen zugeordnet. Die Bitzuweisung und damit Datenreduktion der Abtastwerte jedes Teilbandes erfolgt entsprechend psychoakustischen Gesichtspunkten (Mithörschwellenberechnung). Dabei wird in jedem Teilband für eine bestimmte Anzahl aufeinanderfolgender Abtastwerte der Spitzenwert des Betrages dieser Abtastwerte bestimmt und als sogenannter "Skalenfaktor" quantisiert festgehalten sowie zusammen mit den datenreduzierten Abtastwerten sowie der Bitzuweisungsinformation einer Kanalcodierung unterzogen. Zusätzlich zu den Skalenfaktoren kann eine Selektierungsinformation für die unbedingt notwendigen Skalenfaktoren übertragen werden, um die Anzahl der zu übertragenden Skalenfaktoren und damit die Datenmenge weiter zu reduzieren. In der Figur ist ein derartiges, datenreduziertes, kanalcodiertes Tonsignal 1 schematisch dargestellt, welches aus einer Vielzahl von aufeinanderfolgenden Informationsblöcken 10 besteht. Die Informationsblöcke 10 sind vorzugsweise gleich lang und umfassen im gezeigten Beispielsfalle jeweils eine Folge von neun Informationseinheiten 11 bis 19. Die neun Informationseinheiten 11 bis 19 enthalten entsprechend dem betrachteten Quellcodierungsschema folgende Information:
- Einheit 11: Bitzuweisungsinformation
- Einheit 12: Skalenfaktor-Selektierungsinformation
- Einheit 13: Skalenfaktoren
- Einheit 14: Teilbandgruppe Nr. 1
- Einheit 15: Teilbandgruppe Nr. 2
- Einheit 16: Teilbandgruppe Nr. 3
- Einheit 17: Teilbandgruppe Nr. 4
- Einheit 18: Teilbandgruppe Nr. 5
- Einheit 19: Teilbandgruppe Nr. 6.

Erfindungsgemäß wird den einzelnen Informationseinheiten 11 bis 19 ein variierender Bitfehlerschutz 21 bis 29 bei der Kanalcodierung zugewiesen. Die Bitzuweisungsinformation 11 und die Skalenfador-Selektierungsinformation 12 benötigen einen hohen Fehlerschutz 21 bzw. 22, da Bitfehler innerhalb dieser Informationseinheiten zu einer völligen Zerstörung des Tonsignals am Ausgang des Quellen-Decoders führen können. Da gestörte Skalenfaktoren 13 subjektiv äußerst störend wirken, benötigen sie ebenfalls einen relativ hohen Fehlerschutz 23. Die Teilbandgruppen Nr. 1 bis Nr. 6, die als Informationseinheiten 14 bis 19 dargestellt sind, werden hinsichtlich ihres Fehlerschutzes 24 bis 29 unterschiedlich behandelt. Dabei befinden sich die Teilband-Abtastwerte der Teilbänder des unteren Frequenzbereichs in der Informationseinheit 14, die des höchsten zu übertragenen Frequenzbereichs in der Informationseinheit 19. Den Teilbandgruppen Nr. 1 bis Nr. 6, dargestellt durch die Informationseinheiten 11 bis 19, werden die datenreduzierten Teilbandabtastwerte nach ihrer spektralen Zugehörigkeit zugewiesen. Die Teilbandgruppen erhalten dabei einen von tiefen zu hohen Frequenzen abfallenden, unterschiedlichen Fehlerschutz 24 bis 29. Um Fehler in den Einheiten 14 bis 19 besser erkennen zu können, ist bei dem Ausführungsbeispiel nach Fig. 2 zwischen die Informationseinheiten 13 und 14 eine zusätzliche Informationseinheit 40 eingefügt, welche einen zusätzlichen Fehlerschutz 50 für die Einheiten 14 bis 19 im Hinblick auf bessere Fehlererkennung aufweist. Eine Anwendung dieser besseren Fehlererkennung ist in Fig. 2 anhand eines zweikanaligen, stereophonen Tonsignals gezeigt. In jedem der beiden Kanäle Nr. 1 und Nr. 2 sind drei aufeinanderfolgende Informationsblöcke 110, 120, 130 bzw. 210, 220, 230 veranschaulicht. Jeder dieser Blöcke besteht, wie in Fig. 1 für den Block 10 gezeigt ist, aus neun Informationseinheiten. In den Blöcken 110, 130, 220 und 230 sind, wie durch Querschraffur kenntlich gemacht ist, jeweils eine bzw. zwei Informationseinheiten mit Teilband-Gruppeninformation gestört. Diese Störungen lassen sich mit Hilfe des zusätzlichen Fehlerschutzes 50 gemäß Fig. 2 erkennen. Als Beispiel für eine Fehlerverschleierung ist in Fig. 3 vorgesehen, daß die jeweils gestörte(n) Einheit(en) durch Informationseinheiten entweder
a) im Nachbarkanal ersetzt werden, welche dort zur gleichen Zeit und in derselben Teilbandgruppe vorliegen, oder
b) in demselben Kanal ersetzt werden, welche dort im vorhergehenden Informationsblock in derselben Teilbandgruppe vorliegen. Diese Ersatz-bzw. Verschleierungsmöglichkeiten sind in Fig. 3 durch entsprechende Pfeile angedeutet.

## Patentansprüche

1. Verfahren zum Übertragen oder Speichern eines aus einer Folge von Informationsblöcken bestehenden digitalisierten encodierten Tonsignals über störbehaftete Kanäle, wobei die einzelnen Informationsblöcke aus Informationseinheiten unterschiedlichen Informationsinhaltes, wie Steuerungsinformationen, Skalenfaktorinformationen sowie Informationen über die aus einer Teilband- und/oder Transformations-Quellencodierung abgeleiteten, encodierten Abtastwerte bestehen, von denen die Einheiten für die Informationen bezüglich der encodierten Abtastwerte einer bestimmten spektralen Struktur zugeordnet sind, und bei dem das encodierte Tonsignal einer entsprechend dem gewünschten Fehlerschutz bemessenen Kanalcodierung unterzogen wird, wobei im Falle einer Fehlererkennung eine Fehlerkorrektur und bei nicht korrigierbaren Fehlern eine Fehlerverschleierung erfolgt, **dadurch gekennzeichnet,** daß für die Kanalcodierung der Einheiten der Informationen bezüglich der encodierten Abtastwerte ein variabler Bit-Fehlerschutz in Abhängigkeit von der unterschiedlichen Zuordnung der einzelnen Informationseinheiten zu einer bestimmten spektralen Struktur vorgesehen wird, dahingehend, daß Einheiten für Informationen bezüglich der encodierten Abtastwerte von tieferfrequenten Tonsignalanteilen einen höheren Bit-Fehlerschutz erhalten als Einheiten für Informationen bezüglich der encodierten Abtastwerte von höherfrequenten Tonsignalanteilen, und daß der für die einzelnen Informationseinheiten zu wählende variable Fehlerschutz ferner in Abhängigkeit von der nach subjektiven Kriterien zulässigen Dauer und Häufigkeit einer angewendeten Fehlerverschleierung bestimmt wird.

2. Verfahren nach Anspruch 1, **dadurch gekennzeichnet,** daß in den einzelnen Einheiten für die Informationen bezüglich der encodierten Abtastwerte ein kontinuierlich abgestufter Bit-Fehlerschutz für die Kanalcodierung vorgesehen wird.

3. Verfahren nach Anspruch 2, **dadurch gekennzeichnet,** daß der kontinuierlich abgestufte Bit-Fehlerschutz in den einzelnen Informationseinheiten an den Grenzen jeder Einheit dem Bit-Fehlerschutz der jeweils benachbarten Informationseinheit angepaßt wird.

4. Verfahren nach einem der Ansprüche 1 bis 3, **dadurch gekennzeichnet,** daß für die Folge der Informationseinheiten bezüglich der encodierten Abtastwerte wenigstens in einer Einheit Informationen bezüglich eines zusätzlichen Fehlerschutzes hinsichtlich erweiterter Fehlererkennung enthalten sind.

## Claims

1. Method for the transmitting or storing of a digitalized encoded video signal via interference affected channels, consisting of a sequence of information blocks whereby the individual information blocks consist of information units of different information content such as control information, scale factor information as well as information regarding the encoded scan values derived from a partial band and/or transformation source coding, from which the units for the information with regard to the encoded scan values are associated with a certain spectral structure and in which the encoded audio signal is subjected to a channel coding adjusted corresponding to the desired fault protection whereby in the case of a fault detection a fault correction and with non correctable faults a fault veiling is effected, characterised in that for the channel coding of the units of the information with regard to the encoded scan values a variable bit fault protection in dependence on the different correlation of the individual information units to a certain spectral structure is provided to the effect that units for information with regard to the encoded scan values of lower frequency audio signal components receive a higher bit fault protection as units for information with regard to the encoded scan values of higher frequency audio signal components and that the variable fault protection to be selected for the individual information units is determined further in dependence on the duration and frequency of an applied fault veiling permissible according to subjective criteria.

2. Method according to claim 1, characterised in that in the individual units for the information with regard to the encoded scan values a continuously graduated bit fault protection for the channel coding is provided.

3. Method according to claim 2, characterised in that the continuously graded bit fault protection in the individual information units at the limits of each unit is adapted to the bit fault protection of the respectively adjacent information unit.

4. Method according to one of the claims 1 to 3, characterised in that for the sequence of the information units with regard to the encoded scan values at least in one unit, information is contained with regard to an additional fault protection in respect of extended fault detection.

## Revendications

1. Procédé de transmission ou de mémorisation d'un signal codé numérisé composé d'une séquence de blocs numérisés d'informations, par des canaux brouillés, dans lequel les blocs d'informations individuels consistent en des unités d'informations de contenus d'informations différents, telles que des informations de commande, des informations de facteur d'échelle ainsi que des informations sur des valeurs échantillonnées codées, dérivées d'un codage de sources à bande partielle et/ou à transformation, les unités pour les informations se rapportant à des valeurs échantillonnées codées étant associées à une structure spectrale déterminée, et dans lequel le signal audio codé est soumis à un codage de canal proportionné à la protection désirée contre les erreurs, de sorte, qu'en cas de reconnaissance d'erreur, une correction d'erreur est effectuée et, pour des erreurs non corrigibles, un masquage d'erreur est réalisé, caractérisé en ce que, pour le codage de canal des unités d'informations qui concernent les valeurs échantillonnées codées, on prévoit une protection contre les erreurs de bits, variable, fonction de l'attribution variable des unités d'informations individuelles à une structure spectrale déterminée et, en outre, des unités pour des informations se rapportant à des valeurs échantillonnées codées de parties de signal audio à basses fréquences ont une protection contre les erreurs de bits plus élevée que des unités pour des informations se rapportant à des valeurs échantillonnées codées pour des parties de signaux audios à hautes fréquences, et en ce que, pour les unités d'information individuelles, on détermine la protection contre les erreurs variable, en outre, en fonction d'une durée et d'une quantité admissibles selon des critères subjectifs d'un masquage d'erreurs utilisé.

2. Procédé selon la revendication 1, caractérisé en ce que, dans les unités individuelles, on prévoit, pour le codage de canal, une protection contre les erreurs de bits qui est étagée de façon continue pour les informations qui concernent les valeurs échantillonnées codées.

3. Procédé selon la revendication 2, caractérisé en ce que la protection contre les erreurs de bits étagée de façon continue, dans les unités d'informations individuelles, aux limites de chaque unité, est adaptée à la protection contre les erreurs de bits de chaque unité d'informations voisine.

4. Procédé selon l'une des revendications 1 à 3, caractérisé en ce que pour la séquence des unités d'informations se rapportant aux valeurs échantillonnées codées, au moins dans une unité, se trouvent des informations se rapportant à une protection supplémentaire contre les erreurs afin d'élargir la reconnaissance d'erreurs.
